# EUROPÄISCHE PATENTANMELDUNG

(11) **EP 2 088 005 A1**
(43) Veröffentlichungstag der Anmeldung: **12.08.2009**
(21) Anmeldenummer: 08405033.5
(22) Anmeldetag: 07.02.2008
(51) Int. Cl.: B42C 9/00, B42C 11/04

(54) **Einrichtung zur Herstellung von aus Buchblock und Umschlag gebildeten, klebegebundenen Büchern**

(71) Anmelder: Müller Martini Holding AG, 6052 Hergiswil (CH)
(72) Erfinder: Mettler, Werner, 8552 Felben-Wellhausen (CH)

(57) **Zusammenfassung**

Einrichtung zur Herstellung von aus Buchblock (2) und Umschlag (3) gebildeten, gebundenen Büchern (4), bestehend aus einer an einem Maschinengestell (15) umlaufenden Fördereinrichtung (5), die in regelmässigen Abständen an einem Zugmittel (6) befestigte schliess- und offenbare Klammern (7) aufweist, in denen die mit dem Rücken nach unten herausragenden, gebundenen Buchblocks (2) auf einer Fertigungsstrecke (14) eine Umschlagstation (23) passieren, in welcher dem beleimten Buchblockrücken (8) ein flacher Umschlag (3) zugeführt und am Buchblockrücken (8) sowie den angrenzenden seitlichen Flanken (9) angepresst wird, wobei der Umschlag (3) an der Innenseite (10), näherungsweise an den Frontkanten (11) verlaufend, eine zur klebeweisen Verbindung des Umschlages (3) mit den Aussenseiten des Buchblocks (2) vorgesehene Leimraupe (12) aufweist, wobei in Förderrichtung (F) nach der Umschlagstation (23), entlang eines schräg nach unten verlaufenden Führungsabschnittes (13) an der Fertigungsstrecke (14) eine mit dem Maschinengestell (15) verbundene, die Umschlagblätter (16) quer zur Förderrichtung (F) seitlich umlegende Abweisvorrichtung (17) angeordnet ist.

## Beschreibung

Die Erfindung betrifft eine Einrichtung zur Herstellung von aus Buchblock und Umschlag gebildeten, klebegebundenen Büchern, bestehend aus einer an einem Maschinengestell umlaufenden Fördereinrichtung, die an einem Zugmittel in regelmässigen Abständen befestigte schliess- und öffenbare Klammern aufweist, in denen die mit dem Rücken nach unten herausragenden, gebundenen Buchblocks auf einer Fertigungsstrecke eine Umschlagstation passieren, in welcher dem beleimten Buchblockrücken ein flacher Umschlag zugeführt wird und anschliessend am Buchblockrücken und den angrenzenden seitlichen Flanken angepresst wird, wobei der Umschlag an der Innenseite, näherungsweise an den Frontkanten verlaufend, eine zur klebeweisen Verbindung des Umschlages mit den äussersten Blättern des Buchblocks vorgesehene Leimraupe aufweist.

Einrichtungen der eingangs genannten Art, auch als Klebebinder bezeichnet, werden in industriellen Buchbindereien zum Binden von Büchern, Zeitschriften, Katalogen, Taschenbüchern oder ähnlichen Druckerzeugnissen verwendet. Zuvor zu losen Buchblocks zusammengetragene Druckbogen, oder auch fadengeheftete Buchblocks werden mit dem Rücken nach unten in geöffnete Klammern des Klebebinders überführt, die angetrieben und in einer umlaufenden Bahn geführt sind. Nachdem die Buchblocks in den Klammern ausgerichtet sind, werden letztere geschlossen, sodass die Buchblocks mit herausragendem Rücken in den Klammern eingespannt sind. Während ihrem Transport durch den Klebebinder werden die Buchblocks mittels entlang der Bahn angeordneten Bearbeitungsstationen, insbesondere bei den zu Buchblocks zusammengetragenen Druckbogen am Rücken und den rückennahen Bereichen bearbeitet. Typische Bearbeitungen von zum Klebebinden vorgesehenen Buchblocks sind das Abfräsen der Rückenfalze, die Vorbereitung des Rückens zum Auftrag des Klebstoffs, und der Auftrag von Klebstoff am Rücken und den rückennahen Bereichen der Flanken des Buchblocks, sowie das Zuführen, Ausrichten und Anpressen des Umschlages auch bei fadengehefteten Buchblocks. Eine zusätzliche Bearbeitung bildet der Auftrag von Klebstoff im Bereich der Frontkanten auf die Innenseiten der offenen Umschläge. Abschliessend werden die Klammern geöffnet und das Buch in einem schräg nach unten verlaufenden Kanal, einem sogenannten Schrägauslauf, aus dem Bereich der Klammern des Klebebinders geführt und gleichzeitig der Umschlag durch einwirkende Führungen an die Aussenseiten des Buchblocks angehoben. Der auf die Innenseiten des Umschlags aufgetragene Klebstoff muss mindestens solange klebefähig sein, bis der Umschlag mit den Umschlagblättern an den äussersten Seiten des Buchblocks anliegt resp. festklebt. Um zu verhindern, dass während dem Schliessen des Umschlags Teile der Klammern oder andere Maschinenteile mit Klebstoff verschmiert werden, sind an den Klammern Abweiser vorgesehen, die den Umschlag in dieser Phase führen. Dies hat jedoch den Nachteil, dass die Abweiser während dem Schliessvorgang des Umschlags kurzzeitig mit dem Klebstoff in Berührung kommen. Dadurch kann sich mit der Zeit an den Abweisern Klebstoff ablagern, der sich störend auf den Verarbeitungsprozess auswirkt und dazu führt, dass der Klebebinder zwecks Reinigung der Abweiser angehalten werden muss. Weitere Nachteile sind, dass die Abweiser den Klebstofffilm beschädigen und Klebstoff gegen die Frontkanten verstrichen wird, sodass die Gefahr besteht, dass der Klebstoff zwischen die Druckbogen eines Buchblocks gelangen kann und dadurch gegenseitig verkleben.

Es ist somit Aufgabe der Erfindung, eine Vorrichtung der eingangs genannten Art zu schaffen, die den Umschlag an dessen Innenseiten während dem Schliessen im Auslauf des Klebebinders führt, ohne dass stationäre Teile oder die Klammern des Klebebinders mit dem Klebstoff in Berührung kommen und der Klebstoffauftrag nicht beeinträchtigt wird.

Erfindungsgemäss wird diese Aufgabe dadurch gelöst, dass in Förderrichtung nach der Umschlagstation, entlang eines schräg nach unten verlaufenden Führungsabschnittes der Fertigungsstrecke eine mit dem Maschinengestell verbundene, die Umschlagblätter quer zur Förderrichtung spreizende Abweisvorrichtung angeordnet ist.

Anschliessend wird die vorgeschlagene Einrichtung unter Bezugnahme auf die Zeichnung, auf die bezüglich aller in der Beschreibung nicht erwähnten Einzelheiten verwiesen wird, anhand eines Ausführungsbeispiels erläutert. In der Zeichnung zeigen:
- Fig. 1: eine räumliche Ansicht der erfindungsgemässen Einrichtung im Bereich der Fertigungsstrecke eines Klebebinders,
- Fig. 2: einen senkrechten Schnitt durch die Fertigungsstrecke nach der Linie I-I in Fig. 1,
- Fig. 3: einen senkrechten Schnitt durch die Fertigungsstrecke nach der Linie II-II in Fig. 1 und
- Fig. 4: einen senkrechten Schnitt durch die Fertigungsstrecke nach der Linie III-III in Fig. 1.

Die Fig. 1 bis 4 zeigen in stark vereinfachter Darstellung einen Ausschnitt einer Fertigungsstrecke 14 eines Klebebinders 1 zur Herstellung von aus Buchblocks 2 und Umschlägen 3 gebildeten, vorzugsweise klebegebundenen Büchern 4. Während der Bearbeitung im Klebebinder 1 sind die Buchblocks 2, in an einem Zugmittel 6 in regelmässigen Abständen befestigten schliess- und öffenbaren Klammern 7 einer umlaufenden, mit dem Maschinengestell 15 des Klebebinders 1 verbundenen Fördereinrichtung 5 mit nach unten herausragenden Buchblockrücken 8 eingespannt. An einer Umschlagstation 23 der Fertigungsstrecke 14 wird dem beleimten Buchblockrücken 8 der flache, durch zwei Umschlagblätter 16 und einem dazwischen liegenden Umschlagrücken gebildete Umschlag 3 zugeführt und anschliessend am Buchblockrücken 8 und angrenzenden seitlichen Flanken 9 angepresst. Auf die Innenseiten 10, näherungsweise an den Frontkanten 11 der Umschlagblätter 16 des Umschlags 3 verlaufend, werden vor oder in der Umschlagstation 23 zur klebeweisen Verbindung des Umschlages 3 mit den äussersten Seiten des Buchblocks 2 Leimraupen 12 aufgetragen. Während der Förderung des Umschlags 3 in flachem Zustand und beim Schliessvorgang sind die Umschläge 3 beidseits der Klammern 7 mit ihren Umschlagblättern 16 an der Unterseite auf Führungsauflagen 22 gleitend geführt. In Förderrichtung F, nach der Umschlagstation 23, werden die Klammern 7 geöffnet und die Bücher 4 entlang eines schräg nach unten verlaufenden Führungsabschnitts 13 der Fertigungsstrecke 14 in eine als Kanal 24 ausgebildete Leiteinrichtung 25 stehend überführt und dabei die Umschläge 3 resp. deren Umschlagblätter 16 an die Flachseiten des Buchblocks angepresst. Eine oberhalb der Leiteinrichtung 25 auf dem Führungsabschnitt 13 angeordnete Abweisvorrichtung 17, legt die Umschlagblätter 16 seitlich resp. quer zur Förderrichtung F um, sodass eine Berührung der Innenseiten 10 der Umschlagblätter 16 resp. der aufgetragenen Leimstreifen 12 mit stationären Teilen oder mitlaufenden Klammern 7 vermieden werden kann. Die Abweisvorrichtung 17 wird durch eine auf die Innenseiten 10 der Umschlagblätter 16 einwirkende Führungseinheit 18 gebildet, die zwei sich gegenüberliegende, als Schienen 26 ausgebildte Führungselemente 19 aufweist.

In den Fig. 2 bis 4 ist das Zusammenwirken von Leiteinrichtung 25 und Abweisvorrichtung 17 dargestellt. In einer ersten, in der Fig. 2 dargestellten Phase, ist das Buch 4 bereits mit den rückennahen Flanken 9 zwischen den Seitenwänden 27 des Kanals 24 und der Buchblock 2 noch zwischen Backen der leicht geöffneten Klammer 7 seitlich geführt. Während dem Transport taucht das Buch 4 stetig tiefer in den Kanal 4 ein, wodurch die Frontkanten 11 und die aufgetragenen Leimraupen 12 sich zu den Führungselementen 19 hin bewegen.

Die Fig. 3 zeigt eine in Förderrichtung F stromabwärts der Linie I-I liegende Schnittebene II-II durch die Fertigungsstrecke 14, woraus ersichtlich wird, dass das Buch 4 tiefer in den Kanal 24 eingetaucht ist und die Frontkanten 11 und Leimraupen 12 sich näher an den Führungselementen 19 befinden.

Fig. 4 zeigt eine in Förderrichtung F stromabwärts der Linie II-II liegende Schnittebene III-III, in der das Buch 4 grösstenteils in den Kanal 24 eingetaucht ist und sich die Leimraupen 12 bereits nahe an den Führungselemente 19 befinden. Im Gegensatz zu den in den Fig. 2 und 3 dargestellten Situationen, liegen die Umschlagblätter 16 nicht mehr an den Führungselementen 19 an, sondern werden mittels Druckluft aus als Düsen wirkenden Austrittsöffnungen 21 von den Führungselementen 19 weg gedrückt. Ein Verschmieren der Führungselemente 19 durch Leim oder ein Verstreichen der Leimraupen 12 durch die Führungselemente 19 lässt sich auf diese Weise vermeiden.

In einer bevorzugten Ausführungsform sind die Führungselemente 19 hohl und als mit einer Druckluftquelle verbundene Luftleitungen 20 ausgebildet, die gegen die Innenseite 10 der Umschlagblätter 16 gerichtete Austrittsöffnungen 21 aufweisen. Aus den Fig. 2 bis 4 ist weiterhin ersichtlich, dass der Ort in Förderrichtung F, wo die Leimraupen 12 mit den Führungselementen 19 in Berührung kommen könnten, von der Breite des Buches 4 abhängig ist. Damit nicht unnötigerweise auf der gesamten Länge der Führungselemente 19 alle Düsen gleichzeitig mit Druckluft versorgt werden müssen, sind die Austrittsöffnungen in den Führungselementen 19 in Förderrichtung F gruppenweise angeordnet. Jeder dieser Gruppen sind Kammern mit separaten Luftanschlüssen zugeordnet, die einzeln zuschaltbar sind.

Infolge der Notwendigkeit, Bücher 4 mit sehr unterschiedlicher Dicke auf der gleichen Maschine fertigen zu können, sind die Leiteinrichtung 25 und die Abweisvorrichtung 17 quer zur Förderrichtung F verstellbar ausgestaltet. Die sich auf der Seite des Maschinengestells 15 befindenden inneren Teile von Leiteinrichtung 25 und Abweisvorrichtung 17 sind dabei ortsfest am Maschinengestell 15 befestigt und die äusseren Teile in Verstellrichtung V auf Führungen 28 verschiebbar gelagert.

## Patentansprüche

1. Einrichtung zur Herstellung von aus Buchblock (2) und Umschlag (3) gebildeten, klebegebundenen Büchern (4), bestehend aus einer an einem Maschinengestell (15) umlaufenden Fördereinrichtung (5), die an einem Zugmittel (6) in regelmässigen Abständen befestigte schliess- und öffenbare Klammern (7) aufweist, in denen die mit dem Rücken nach unten herausragenden, gebundenen Buchblocks (2) auf einer Fertigungsstrecke (14) eine Umschlagstation (23) passieren, in welcher dem beleimten Buchblockrücken (8) ein flacher Umschlag (3) zugeführt und anschliessend am Buchblockrücken (8) und den angrenzenden seitlichen Flanken (9) angepresst wird, wobei der Umschlag (3) an der Innenseite (10), näherungsweise an den Frontkanten (11) verlaufend, eine zur klebeweisen Verbindung des Umschlages (3) mit den äussersten Blättern des Buchblocks (2) vorgesehene Leimraupe (12) aufweist, **dadurch gekennzeichnet, dass** in Förderrichtung (F) nach der Umschlagstation (23), entlang eines schräg nach unten verlaufenden Führungsabschnittes (13) der Fertigungsstrecke (14) eine mit dem Maschinengestell (15) verbundene, die Umschlagblätter (16) quer zur Förderrichtung (F) spreizende Abweisvorrichtung (17) angeordnet ist.

2. Einrichtung nach Anspruch 1, **dadurch gekennzeichnet, dass** die Abweisvorrichtung (17) durch eine auf die Innenseiten (10) der Umschlagblätter (16) einwirkende Führungseinheit (18) gebildet ist.

3. Einrichtung nach Anspruch 2, **dadurch gekennzeichnet, dass** die Führungseinheit (18) aus zwei an dem Führungsabschnitt (13) sich gegenüberliegenden Führungselementen (19) gebildet ist.

4. Einrichtung nach einem der Ansprüche 1 bis 3, **dadurch gekennzeichnet, dass** die Führungselemente (19) als Schiene (26) ausgebildet sind.

5. Einrichtung nach Anspruch 3 oder 4, **dadurch gekennzeichnet, dass** die Führungselemente (19) hohl ausgebildet sind.

6. Einrichtung nach Anspruch 5, **dadurch gekennzeichnet, dass** die Führungselemente (19) als eine mit einer Druckluftquelle verbundene Luftleitung (20) ausgebildet sind.

7. Einrichtung nach Anspruch 6, **dadurch gekennzeichnet, dass** die als Luftleitung (20) ausgebildeten Führungselemente (19) gegen die Innenseite (10) der Umschlagblätter (16) gerichtete Luftaustrittsöffnungen (21) aufweist.

8. Einrichtung nach Anspruch 7, **dadurch gekennzeichnet, dass** die Luftaustrittsöffnungen (21) gruppenweise angeordnet und zuschaltbar sind.
